# EUROPÄISCHE PATENTANMELDUNG

(11) **EP 4 092 318 A1**
(43) Veröffentlichungstag der Anmeldung: **23.11.2022**
(21) Anmeldenummer: 22161021.5
(22) Anmeldetag: 09.03.2022
(51) Int. Cl.: F21V 29/83, F24C 15/00, H01R 33/09, H01R 33/97, F21W 131/307

(54) **LAMPENFASSUNG MIT BELÜFTUNGSKANAL**

(30) Priorität: 18.05.2021 DE 102021112797
(71) Anmelder: BJB GmbH & Co. KG, 59755 Arnsberg (DE)
(72) Erfinder: Henrici, Philipp, 59755 Arnsberg (DE); Baumeister, Olaf, 59846 Sundern (DE); Buhl, Robert, 59755 Arnsberg (DE)
(74) Vertreter: Ostriga Sonnet Wirths & Vorwerk

(57) **Zusammenfassung**

G9-Lampenfassung (14) für eine Gargeräteleuchte,
- mit einem Fassungsstein (15), der einen Oberbau (23) und einen Unterbau (24) aufweist,
- mit einer Sockelaufnahme (35) für den Sockel (21) einer G9-Lampe (19),
- mit wenigstens zwei Fassungskontakten (16), die einander gegenüberliegend die Sockelaufnahme (35) zwischen sich aufnehmen
- mit wenigstens zwei Anschlusskontakten (17) für spannungsversorgende Anschlussleiter, die mit den Fassungskontakten (16) verbunden sind,
- mit zwei im Unterbau (24) des Fassungssteins (15) angeordneten Kontakthöhlen (41), in denen je ein Anschlusskontakt (17) einsitzt und über jeweils eine Einstecköffnung (42) zugänglich ist,
- mit einer Haltefeder, deren zwei Federarme einander gegenüberliegen, die Sockelaufnahme (35) zwischen sich aufnehmen und quer zu den Fassungskontakten (16) ausgerichtet sind, wobei der Fassungsstein (15) einen Belüftungskanal aufweist, der sich durch das Fassungssteinmaterial bis in die Sockelaufnahme (35) erstreckt und einen Luftaustausch zwischen der Sockelaufnahme (35) und der Außenumgebung gestattet.

## Beschreibung

Die Erfindung betrifft eine G9-Lampenfassung für eine Gargeräteleuchte,
- mit einem Fassungsstein, der einen Oberbau und einen Unterbau aufweist,
- mit einer Sockelaufnahme für den Sockel einer G9-Lampe, die eine Eintrittsöffnung im Oberbau aufweist und sich entlang einer Längsachse des Fassungssteins in den Unterbau erstreckt,
- mit wenigstens zwei Fassungskontakten, die einander gegenüberliegend die Sockelaufnahme zwischen sich aufnehmen
- mit wenigstens zwei Anschlusskontakten für spannungsversorgende Anschlussleiter, die mit den Fassungskontakten verbunden sind,
- mit zwei im Unterbau des Fassungssteins angeordneten Kontakthöhlen, in denen je ein Anschlusskontakt einsitzt und über jeweils eine Einstecköffnung zugänglich ist,
- mit einer Haltefeder, deren zwei Federarme einander gegenüberliegen, die Sockelaufnahme zwischen sich aufnehmen und quer zu den Fassungskontakten ausgerichtet sind.

G9-Lampen sind technisch vergleichsweise einfach aufgebaut, widerstandsfähig und günstig in der Herstellung, so dass sie in bestimmten Bereichen, beispielsweise bei Gargeräten eine große Verbreitung haben. Bei einer G9-Lampe wird das die Sockelkontakte tragende Ende des Lampenkolbens zu einem Steg gepresst, wobei an den Sockelkontakten Folienleiter angebunden sind, welche wiederum an die im Lampenkolben angeordnete Glühwendel angebunden sind.

Die im Sockel der G9-Lampe vorhandenen Folienleiter sind temperatursensibel. Eine Überhitzung des Sockels kann zu einem Schmelzen der Folienleiter und zur Unterbrechung des elektrischen Kontaktes führen. Bei G9-Lampenfassungen für Gargeräte, insbesondere von Backöfen dient der Fassungsstein, in welchem die G9-Lampe gehalten ist, als Wärmesenke bzw. als Kühlkörper. Dieser nimmt überschüssige Wärme des Lampensockels auf und führt diese ab.

Aus dem gattungsfremden Stand der Technik, beispielsweise aus der DE 40 31 176 A1 ist eine Fassung für Schraubgewindelampen, beispielsweise nach E39 Standard, bekannt. Diese Fassung bildet eine topfartige Ausnehmung für den Lampenkolben aus, wobei hier im Bereich des Lampenkolbens Belüftungsöffnungen in die Fassung eingebracht worden sind, welche die Temperatur des Lampenkolbens zu senken in der Lage sind.

Aufgab der Erfindung ist es, den Temperaturhaushalt des Sockels einer G9-Lampe zu optimieren.

Gelöst wird die Aufgabe von einer Lampenfassung mit den Merkmalen des Anspruchs 1, insbesondere mit dessen kennzeichnenden Merkmalen, wonach der Fassungsstein einen Belüftungskanal aufweist, der sich durch das Material des Fassungssteins bis in die Sockelaufnahme erstreckt und einen Luftaustausch zwischen der Leuchtmittelaufnahme und der Außenumgebung gestattet.

Hierbei ist insbesondere vorgesehen, dass sich der Belüftungskanal diametral durch den Fassungsstein erstreckt und durch den im Unterbau befindlichen Abschnitt der Sockelaufnahme hindurchtritt, so dass ein Belüftungs-Luftstrom einseitig in den Fassungsstein eintreten und auf der gegenüberliegenden Seite des Fassungssteins wieder austreten kann.

Ein solcher Luftstrom kann an einem in der Sockelaufnahme einsitzenden Lampensockel vorbeistreichen und die dort entstehende Wärme abführen. Infolgedessen kann die Lampensockel-Temperatur unterhalb eines für die Folienleiter kritischen Niveaus gehalten werden, was eine zuverlässige Beleuchtung des Gargerätes sicherstellt.

Eine besonders bevorzugte Ausführungsform, bei welcher der Belüftungskanal als Belüftungsspalt ausgebildet ist, der den Unterbau des Fassungssteins in zwei radial durch den Belüftungsspalt voneinander beabstandete Stutzen trennt, insbesondere, wenn der im Unterbau befindliche Abschnitt der Sockelaufnahme Teil des Belüftungsspaltes ist, kann das durch entsprechende Luftbewegung austauschbare Luftvolumen maximieren und es wird eine besonders gute Wärmeabfuhr erreicht, so dass die Kühlung des Lampensockels besonders effektiv erfolgen kann.

Deshalb ist weiterhin vorgesehen, dass die Sockelaufnahme im Bereich des Belüftungsspaltes den Fassungsstein axial bodenlos durchsetzt.

Des Weiteren ist vorgesehen, dass in der Sockelaufnahme eine Haltefeder für den Lampensockel angeordnet ist, die über zwei einander gegenüberliegende, zwischen sich einen Haltespalt bildende Federschenkel verfügt, deren freie Enden sich in Richtung Unterbau erstrecken.

Auf diese Weise ist gewährleistet, dass die normalerweise im Unterbau einsitzende und entgegen der Einsteckrichtung einer G9-Lampe aufgesetzte Haltefeder trotz vorhandenem Belüftungskanal, insbesondere vorhandenem Belüftungsspalt sicher am Fassungsstein verankert werden kann.

Weitere Vorteile der Erfindung sowie ein besseres Verständnis derselben folgt aus der Beschreibung eines Ausführungsbeispiels. Es zeigen:
Fig. 1 eine Explosionsdarstellung einer Backofenleuchte mit erfindungsgemäßer Lampenfassung,
Fig. 2 die Lampenfassung der Backofenleuchte in Figur 1 in Seitenansicht,
Fig. 3 die Lampenfassung gemäß Figur 2 in einer Ansicht von oben,
Fig. 4 die Fassung gemäß Figur 2 in Ansicht von unten,
Fig. 5 eine Schnittdarstellung der Fassung gemäß Schnittlinie V-V in Figur 2,
Fig. 6 eine Seitenansicht der Fassung in einer gegenüber Figur 2 um 90° entlang der Längsachse gedrehten Ansicht und
Fig. 7 eine Schnittdarstellung gemäß Schnittlinie VII-VII in Figur 6.

In den Figuren ist eine erfindungsgemäße Backofenleuchte insgesamt mit der Bezugsziffer 10 versehen.

Figur 1 zeigt die erfindungsgemäße Backofenleuchte 10 in Explosionsdarstellung. Die Backofenleuchte 10 verfügt über ein Leuchtenglas 11, einen Befestigungsring 12 mit Neutraleiteranschluss 13, einer Lampenfassung 14 - gebildet von einem Fassungsstein 15 -, Fassungskontakten 16 und der Spannungsversorgung der Leuchte dienenden Anschlusskontakten 17.

Als Leuchtmittel 18 dient eine G9-Lampe 19, deren Lampenkolben 20 an seinem in Einsteckrichtung X fassungsnahen Ende zu einem stegartigen Lampensockel 21 umgeformt ist, wobei dem Lampensockel 21 Sockelkontakte 22 entspringen.

Figur 2 zeigt den Fassungsstein 15, welcher die Lampenfassung 14 bildet, in einer ersten Seitenansicht. Der Fassungsstein 15 unterteilt sich in einen Oberbau 23 und einer Unterbau 24. Der Oberbau 23 bildet eine topfartige Ausnehmung aus, die in Richtung des Leuchtenglases 11 offen ist und deren Einsetzöffnung 25 für die G9-Lampe 19 von einem Halteflansch 26 umgeben ist. In Einsteckrichtung X schließt sich an den Halteflansch 26 ein kreiszylindrischer Wandabschnitt 27 an, der auf einem Fassungsboden 28 aufsitzt. Halteflansch 26, Wandabschnitt 27 und Fassungsboden 28 sind dem Oberbau 23 zugeschlagen. Der Wandabschnitt 27 trägt einen Kodiersteg 29, der mit einem nicht dargestellten Kodierausschnitt einer Garraumwandung zusammenwirkt, um eine lagegerechte und verdrehsichere Anordnung des Fassungssteins 15 zu gewährleisten. Der Unterbau 24 des Fassungssteins 15 ist von zwei Stutzen 30 gebildet, die den Fassungsboden 28 in Einsteckrichtung X entspringen und durch einen Belüftungsspalt 31 voneinander beabstandet sind. Dabei liegt der Belüftungsspalt 31 parallel zu einer in Einsteckrichtung gelegenen Längsmittelachse LM des Fassungssteins 15. Der Belüftungsspalt 31 spannt somit eine axialgerichtete Trennebene zwischen den Stutzen 30 auf.

Figur 3 zeigt den Fassungsstein 15 in Ansicht von oben, also in einer Ansicht in Einsteckrichtung X der Lampe 19 in die Fassung 14. Dies entspricht dem Ansichtspfeil III in Figur 2. Zu sehen ist zunächst der dem Betrachter zugewandte Halteflansch 26 sowie der vom Oberbau 23 gebildete und den Oberbau 23 vom Unterbau 24 trennende Fassungsboden 28. Freischnitte 32 und Durchbrüche 33 im Wandabschnitt 27 dienen der Ausrichtung und Halterung des Befestigungsrings 12 und sind für die Erfindung selbst nicht weiter von Relevanz.

Im Fassungsboden 28 sind verschiedene Öffnungen vorzufinden. So dient beispielsweise der Neutralleiterschlitz 34 der Aufnahme des Neutralleiteranschlusses 13, dessen Kontaktende unterhalb des Fassungsbodens 28 im Bereich des Unterbaus 24 austritt, so dass dort ein Neutralleiter angeschlagen werden kann. Im Zentrum des Fassungsbodens 28 ist ein in etwa rechteckiger Freischnitt 32 vorgesehen, welcher die Sockelaufnahme 35 bildet, in welcher der Sockel 21 der G9-Lampe 19 (vgl. Figur 1) einsitzen kann. Die in etwa rechteckige Sockelaufnahme 35 verfügt wiederum über zwei Kontaktvertiefungen 36, in welchen die Sockelkontakte 22 des Lampensockels 21 einsitzen. Die Sockelaufnahme 35 ist von zwei einander gegenüberliegenden Stirnwänden 37 und hier quer angeordneten, ebenfalls gegenüberliegenden Querwänden 38 begrenzt, die vom Fassungsstein 15 ausgebildet sind. Parallel zu den Stirnwänden 37 ist jede Kontaktvertiefung mit einem sich in den jeweils darunter befindlichen Stutzen 30 erstreckenden Fassungskontakt-Durchbruch 39 versehen, in welchem die Fassungskontakte (hier nicht dargestellt) eingelegt sind.

Jede Querwand 38 ist in etwa mittig von einem Haltefedereingriff 40 durchbrochen, wobei jeder Haltefedereingriff 40 der Anordnung eines Federarms einer Haltefeder zur rastenden Festlegung des Lampensockels 21 dient.

Letztlich zeigt Figur 3 auch, dass der Boden der Sockelaufnahme 35 nach unten hin zumindest teilweise offen ist, so dass zumindest der im Unterbau 24 des Fassungssteins 15 befindliche Teil der Sockelaufnahme 35 in den Belüftungsspalt 31 übergeht bzw. Teil desselben ist.

Figur 4 zeigt eine Ansicht auf den Fassungsstein 15 von unten, also in einer Ansicht entgegen der Einsteckrichtung X der G9-Lampe 19 in die Lampenfassung 14. Dies entspricht dem Ansichtspfeil IV in Figur 2. Sichtbar ist hier zunächst die Unterseite des Fassungsbodens 28 sowie der sich von der Oberseite durch den Fassungsboden 28 hindurch erstreckende Neutralleiterschlitz 24. Ebenso sichtbar ist die Unterseite des Halteflansches 26 sowie Teile der Durchbrüche 33, soweit diese in den Halteflansch 26 hineinreichen. Die im Unterbau 24 des Fassungssteins 15 angeordneten und sich ausgehend vom Fassungsboden 28 in Einsteckrichtung X erstreckenden Stutzen 30 bilden jeweils eine Kontakthöhle 41 aus, die über jeweils eine Einstecköffnung 42 zugänglich ist. Jede Kontakthöhle 41 nimmt einen Anschlusskontakt 17 zur Versorgung der G9-Lampe 19 mit Elektrizität auf, wobei Figur 4 zeigt, dass der Fassungskontakt-Durchbruch 39 bis in eine jede Kontakthöhle 41 hineinreicht.

Im vorliegenden Ausführungsbeispiel wird der erfindungsgemäße Belüftungskanal von einem bereits zur Figur 2 erwähnten Belüftungsspalt 31 gebildet. Dieser erstreckt sich orthogonal zum Fassungsboden 28 und von diesem ausgehend in Einsteckrichtung X. Der Belüftungsspalt 31 spannt eine axial gerichtete Trennebene T auf, in welcher die Längsmittelachse LM des Fassungsteins 15 angeordnet ist. Die Trennebene T teilt den Unterbau 24 in die zwei vorerwähnten in Radialrichtung voneinander beabstandeten Stutzen 30 und erstreckt sich diametral durch den Unterbau 24.

Figur 5 zeigt eine Schnittdarstellung des Fassungssteins 15 entlang der Schnittebene V-V in Figur 2.

Die durch die Schnittdarstellung mögliche Einsicht in das Oberteil zeigt zunächst einmal den Durchbruch 33 zur Positionierung des Befestigungsringes 12 wie auch die Sockelaufnahme 35 mit ihren Querwänden 38 sowie der Stirnwand 37.

Figur 6 zeigt noch einmal eine Seitenansicht des Fassungssteins 15, wobei die Ausrichtung des Fassungssteins 15 gegenüber der Figur 2 um 90° um die Längsmittelachse LM gedreht wurde. Entsprechend der dort mit VII-VII bezeichneten Schnittachse zeigt die Figur 7 eine Schnittdarstellung.

Anhand der Figur 7 ist sehr gut ersichtlich, dass sich die Sockelaufnahme 35 bis in den Bereich unterhalb des Fassungsbodens 28 erstreckt und somit Teil des Belüftungsspaltes 31 ist, so dass eine Wärmeabfuhr durch ein großes austauschbares Luftvolumen stets gewährleistet ist.

Die Erfindung offenbart erstmals einen den Sockel einer G9-Lampe19 kühlenden Belüftungskanal 31 in einer G9-Lampenfassung. Dieser Belüftungskanal 31 ist im Unterbau 24 des Fassungssteins 15 angeordnet, befindet sich demnach also unterhalb des Fassungsbodens 28 und ist somit Teil der Sockelaufnahme 35 der Lampenfassung 14. Dies gewährleistet eine zielgerichtete Kühlung des G9-Lampensockels 21.

Das dargestellte Ausführungsbeispiel zeigt eine optimale Ausgestaltung des Belüftungskanals 31 in Form eines Belüftungsspaltes, welcher sich diametral durch den Unterbau 24 des Fassungssteins 15 erstreckt und zudem vom Fassungsboden 28 aus in Einschubrichtung X bodenlos ausgebildet ist. Infolgedessen wird der Unterbau 24 des Fassungssteins 15 in zwei diametral voneinander beabstandete, unverbundene Stutzen 30 getrennt, deren in Radialrichtung gemessene Abstand die Weite des Belüftungsspaltes 31 bestimmt.

Die Sockelaufnahme 35 erstreckt sich bis in den Unterbau 24 hinein, so dass sie Teil des Belüftungsspaltes 31 ist. In einer optimierten Ausgestaltung greift die Haltefeder für den Lampensockel 21 von oben her in die Sockelaufnahme 35 ein, so dass sich die Federarme der Haltefeder mit ihren freien Enden in Einsteckrichtung X in Richtung Unterbau 24 erstrecken und ihre angebundenen Enden im Oberbau 23 des Fassungssteins 15 angeordnet sind.

### Bezugszeichenliste

- 10: Backofenleuchte
- 11: Leuchtenglas
- 12: Befestigungsring
- 13: Neutralleiteranschluss
- 14: Lampenfassung
- 15: Fassungsstein
- 16: Fassungskontakt
- 17: Anschlusskontakt
- 18: Leuchtmitte
- 19: G9-Lampe
- 20: Lampenkolben
- 21: Lampensockel
- 22: Sockelkontakt
- 23: Oberbau
- 24: Unterbau
- 25: Einsetzöffnung
- 26: Halteflansch
- 27: Wandabschnitt
- 28: Fassungsboden
- 29: Kodiersteg
- 30: Stutzen
- 31: Belüftungsspalt
- 32: Freischnitt
- 33: Durchbruch
- 34: Neutralleiterschlitz
- 35: Sockelaufnahme
- 36: Kontaktvertiefung
- 37: Stirnwand
- 38: Querwand
- 39: Fassungskontakt-Durchbruch
- 40: Haltefedereingriff
- 41: Kontakthöhle
- 42: Einstecköffnung

- LM: Längsmittelachse
- T: Trennebene
- X: Einsteckrichtung

## Patentansprüche

1. G9-Lampenfassung (14) für eine Gargeräteleuchte (10),
- mit einem Fassungsstein (15), der einen Oberbau (23) und einen Unterbau (24) aufweist,
- mit einer Sockelaufnahme (35) für den Sockel (21) einer G9-Lampe (19), die eine Eintrittsöffnung im Oberbau (23) aufweist und sich entlang einer Längsachse des Fassungssteins (15) in den Unterbau (24) erstreckt,
- mit wenigstens zwei Fassungskontakten (16), die einander gegenüberliegend die Sockelaufnahme (35) zwischen sich aufnehmen
- mit wenigstens zwei Anschlusskontakten (17) für spannungsversorgende Anschlussleiter, die mit den Fassungskontakten (16) verbunden sind,
- mit zwei im Unterbau (24) des Fassungssteins (15) angeordneten Kontakthöhlen (41), in denen je ein Anschlusskontakt (17) einsitzt und über jeweils eine Einstecköffnung (42) zugänglich ist,
- mit einer Haltefeder, deren zwei Federarme einander gegenüberliegen, die Sockelaufnahme (35) zwischen sich aufnehmen und quer zu den Fassungskontakten (16) ausgerichtet sind,
**dadurch gekennzeichnet, dass**
der Fassungsstein (15) einen Belüftungskanal aufweist, der sich durch das Material des Fassungssteins (15) bis in die Sockelaufnahme (35) erstreckt und einen Luftaustausch zwischen der Leuchtmittelaufnahme und der Außenumgebung gestattet.

2. Lampenfassung (14) nach Anspruch 1, **dadurch gekennzeichnet, dass** sich der Belüftungskanal diametral durch den Fassungsstein (15) erstreckt und durch den im Unterbau (24) befindlichen Abschnitt der Sockelaufnahme (35) hindurchtritt.

3. Lampenfassung (14) nach Anspruch 1 oder 2, **dadurch gekennzeichnet, dass** die Sockelaufnahme (35) zwischen den Kontakthöhlen (41) angeordnet ist.

4. Lampenfassung (14) nach einem der Ansprüche 1 bis 3, **dadurch gekennzeichnet, dass** der Belüftungskanal als Belüftungsspalt (31) ausgebildet ist, der den Unterbau (24) des Fassungssteins (15) in zwei radial durch den Belüftungsspalt (31) voneinander beabstandete Stutzen (30) trennt.

5. Lampenfassung (14) nach Anspruch 4, **dadurch gekennzeichnet, dass** der im Unterbau (24) befindliche Abschnitt der Sockelaufnahme (35) Teil des Belüftungsspaltes (31) ist.

6. Lampenfassung (14) nach Anspruch 4, **dadurch gekennzeichnet, dass** jeder Stutzen (30) des Unterbaus (24) eine Kontakthöhle (41) ausbildet und die Einstecköffnung (42) an dem dem Oberbau (23) abgewandten Ende eines jeden Stutzens (30) angeordnet ist.

7. Lampenfassung (14) nach Anspruch 4, **dadurch gekennzeichnet, dass** die Sockelaufnahme (35) im Bereich des Belüftungsspaltes (31) den Fassungsstein (15) axial bodenlos durchsetzt.

8. Lampenfassung (14) nach einem der vorhergehenden Ansprüche, **dadurch gekennzeichnet, dass** in der Sockelaufnahme (35) eine Haltefeder für den Lampensockel (21) angeordnet ist, die über zwei einander gegenüberliegende, zwischen sich einen Haltespalt bildende Federschenkel verfügt, deren freie Enden sich in Richtung Unterbau (24) erstrecken.

## Geänderte Patentansprüche

### Geänderte Patentansprüche gemäss Regel 137(2) EPÜ.

1. G9-Lampenfassung (14) für eine Gargeräteleuchte (10),
- mit einem Fassungsstein (15), der einen Oberbau (23) und einen Unterbau (24) aufweist,
- mit einer Sockelaufnahme (35) für den Sockel (21) einer G9-Lampe (19), die eine Eintrittsöffnung im Oberbau (23) aufweist und sich entlang einer Längsachse des Fassungssteins (15) in den Unterbau (24) erstreckt,
- mit wenigstens zwei Fassungskontakten (16), die einander gegenüberliegend die Sockelaufnahme (35) zwischen sich aufnehmen
- mit wenigstens zwei Anschlusskontakten (17) für spannungsversorgende Anschlussleiter, die mit den Fassungskontakten (16) verbunden sind,
- mit zwei im Unterbau (24) des Fassungssteins (15) angeordneten Kontakthöhlen (41), in denen je ein Anschlusskontakt (17) einsitzt und über jeweils eine Einstecköffnung (42) zugänglich ist,
- mit einer Haltefeder, deren zwei Federarme einander gegenüberliegen, die Sockelaufnahme (35) zwischen sich aufnehmen und quer zu den Fassungskontakten (16) ausgerichtet sind,
**dadurch gekennzeichnet, dass**
- der Fassungsstein (15) einen Belüftungskanal aufweist, der sich durch das Material des Fassungssteins (15) bis in die Sockelaufnahme (35) erstreckt und einen Luftaustausch zwischen der Sockelaufnahme und der Außenumgebung gestattet,
- der Belüftungskanal als Belüftungsspalt (31) ausgebildet ist, der den Unterbau (24) des Fassungssteins (15) in zwei radial durch den Belüftungsspalt (31) voneinander beabstandete Stutzen (30) trennt.

2. Lampenfassung (14) nach Anspruch 1, **dadurch gekennzeichnet, dass** sich der Belüftungskanal diametral durch den Fassungsstein (15) erstreckt und durch den im Unterbau (24) befindlichen Abschnitt der Sockelaufnahme (35) hindurchtritt.

3. Lampenfassung (14) nach Anspruch 1 oder 2, **dadurch gekennzeichnet, dass** die Sockelaufnahme (35) zwischen den Kontakthöhlen (41) angeordnet ist.

4. Lampenfassung (14) nach Anspruch 1, **dadurch gekennzeichnet, dass** der im Unterbau (24) befindliche Abschnitt der Sockelaufnahme (35) Teil des Belüftungsspaltes (31) ist.

5. Lampenfassung (14) nach Anspruch 1, **dadurch gekennzeichnet, dass** jeder Stutzen (30) des Unterbaus (24) eine Kontakthöhle (41) ausbildet und die Einstecköffnung (42) an dem dem Oberbau (23) abgewandten Ende eines jeden Stutzens (30) angeordnet ist.

6. Lampenfassung (14) nach Anspruch 1, **dadurch gekennzeichnet, dass** die Sockelaufnahme (35) im Bereich des Belüftungsspaltes (31) den Fassungsstein (15) axial bodenlos durchsetzt.

7. Lampenfassung (14) nach einem der vorhergehenden Ansprüche, **dadurch gekennzeichnet, dass** in der Sockelaufnahme (35) eine Haltefeder für den Lampensockel (21) angeordnet ist, die über zwei einander gegenüberliegende, zwischen sich einen Haltespalt bildende Federschenkel verfügt, deren freie Enden sich in Richtung Unterbau (24) erstrecken.
